# EUROPÄISCHE PATENTSCHRIFT

(11) **EP 1 175 364 B1**
(45) Veröffentlichungstag und Bekanntmachung des Hinweises auf die Patenterteilung: **04.08.2004**
(21) Anmeldenummer: 00943709.6
(22) Anmeldetag: 03.05.2000
(51) Int. Cl.: B65H 1/00

(54) **VERFAHREN UND VORRICHTUNG ZUM AUFWICKELN EINES KONTINUIERLICH ZULAUFENDEN FADENS**
METHOD AND DEVICE FOR WINDING A CONTINUOUSLY FED THREAD
PROCEDE ET DISPOSITIF POUR ENROULER UN FIL CONTINU

(30) Priorität: 06.05.1999 DE 19920856
(43) Veröffentlichungstag der Anmeldung: 30.01.2002
(73) Patentinhaber: Saurer GmbH & Co. KG, 41069 Mönchengladbach (DE)
(72) Erfinder: LENZ, Friedhelm, D-42369 Wuppertal (DE); LIEBER, Reinhard, D-45549 Sprockhövel (DE)
(74) Vertreter: Kahlhöfer, Hermann, Dipl.-Phys.
(86) Internationale Anmeldenummer: PCT/EP2000/003951
(87) Internationale Veröffentlichungsnummer: WO 2000/068126

(56) Entgegenhaltungen:
- DE-A- 3 505 453
- DE-A- 19 807 030

## Beschreibung

Die Erfindung betrifft ein Verfahren zum Aufwickeln eines kontinuierlich zulaufenden Fadens gemäß dem Oberbegriff des Anspruchs 1 sowie eine Vorrichtung zur Durchführung des Verfahrens gemäß dem Oberbegriff des Anspruchs 11.

Beim Aufwickeln eines Fadens zu einer Kreuzspule wird der Faden innerhalb der Spulbreite bei im wesentlichen konstanter Umfangsgeschwindigkeit der Spule mit einem Kreuzungswinkel auf der Spulenoberfläche abgelegt. Hierzu wird der Faden durch einen Changierfadenführer vor Auflauf auf die Spulenoberfläche innerhalb eines Changierhubes hin- und hergeführt. Die Länge des Changierhubes bestimmt dabei die Spulenbreite. Es werden hierbei grundsätzlich zwei bekannte Verfahren zur Bildung einer Spule unterschieden. Bei einem ersten Verfahren wird der Changierhub während der Spulreise in seiner Maximallänge nicht verändert. Damit wird eine zylindrische Kreuzspule mit im wesentlichen rechtwinkeligen Stirnseiten gewickelt. Hierbei ist die zu Beginn der Spulreise eingestellte Länge des Changierhubes gleich der Länge des Changierhubes am Ende der Spulreise.

Bei einem weiteren bekannten Verfahren wird während der Spulreise der Changierhub ständig verkürzt. In diesem Fall wird eine zylindrische Kreuzspule mit schrägen Stirnseiten gewickelt. Diese sogenannten bikonischen Spulen sind somit zu einer Normalebene abgeböscht, wobei der Böschungswinkel kleiner 90° ist. Der am Ende der Spulreise eingestellte Changierhub weist hierbei eine Länge auf, die kleiner ist als die Länge des Changierhubes zu Beginn der Spulreise.

Unabhängig davon, welche Form die Stirnseite der Spule besitzt, müssen die Fadenlagen bei der Fadenumkehr an den Enden der Spule derart verlegt werden, daß keine Unregelmäßigkeiten durch beispielsweise austretende Fadenstücke wie die sogenannten Fadenabschläger oder rutschende Fadenlagen entstehen. In der EP 0 235 557 B1 wird hierzu vorgeschlagen, den Changierhub während der Spulreise zyklisch zu verkürzen und zu verlängern. Dieses Verfahren ist als sogenannte Atmung bekannt. Damit wird eine gleichmäßige Massenverteilung an den Spulenkanten erzeugt, so daß keine Wülste entstehen. Hierbei wird beim Aufbau einer geraden Stirnseite nach jedem Atmungszyklus die vor der Atmung eingestellte Länge des Changierhubes wieder eingestellt. Beim Aufbau einer bikonischen Spule wird nach dem Atmungszyklus eine den Böschungswinkel bestimmende Verkürzung des Grundchangierhubes eingestellt.

Des weiteren ist aus der DE 37 23 524 bekannt, die Stirnseite einer Spule derart zu wickeln, daß zu Beginn der Spulreise eine mit kleinerem Böschungswinkel gewickelte Basisschicht zunächst aufgebaut wird. Daran anschließend wird die Spulreise mit einer geringeren Verkürzung des Changierhubes fortgesetzt.

Aus der DE 35 05 453 A, die dem Oberbegriff des Anspruchs 1 entspricht, ist ein Verfahren zum Aufspulen von Fäden bekannt, bei dem der Changierhub während der Aufwicklung zeitweilig verringert wird. Solche kurzzeitigen sich wiederholenden Änderungen des Changierhubes, auch Atmung genannt, dienen zur Verbesserung des lokalen Spulenaufbaus, können aber die Gesamtform der Spule nur wenig beeinflussen.

Aus der DE 198 07 030 A ist eine Vorrichtung bekannt, die dem Oberbegriff des Anspruchs 11 entspricht.

In der Praxis hat sich beim Aufwickeln insbesondere von texturierten Fäden mit einer hohen Einkräuselung gezeigt, daß besonders im mittleren Bereich der Spule an den Stirnseiten wulstartige Ausbauchungen auftreten, die bei hohen Ablaufgeschwindigkeiten in der Weiterverarbeitung Störungen verursachen.

Es ist demgemäß Aufgabe der Erfindung, ein Verfahren der eingangs genannten Art sowie eine Vorrichtung zur Durchführung des Verfahrens zu schaffen, daß das Wickeln einer Kreuzspule mit im wesentlichen geradlinigen Stirnseiten ermöglicht.

Diese Aufgabe wird erfindungsgemäß durch ein Verfahren mit den Merkmalen gemäß Anspruch 1 sowie durch eine Vorrichtung mit den Merkmalen gemäß Anspruch 11 gelöst.

Die Erfindung zeichnet sich dadurch aus, daß alle übereinander liegenden Fadenlagen einer Kreuzspule in die Formgebung der Stirnseiten mit einbezogen werden. Die Erfindung bricht mit dem Vorurteil, daß während des Aufwickelns zur Erzeugung einer rechtwinkeligen oder geneigten Stirnseite der Spule der Changierhub proportional zur Spulenbreite während der Spulreise zu verändern ist. Es wurde festgestellt, daß die Ausbildung der Stirnseite der Kreuzspule nicht allein durch die während der Aufwicklung (Spulreise) eingestellten Längen des Changierhubes bestimmt ist, sondern sich nach Fertigstellung der Spule vielmehr durch Zusammenwirken aller aufeinander liegender Fadenlagen ergibt. Dabei werden insbesondere im mittleren Durchmesserbereich der Spule Veränderungen festgestellt. Derartige Formänderungen werden durch das erfindungsgemäße Verfahren berücksichtigt, indem die Längen des Changierhubes während der Spulreise nach einer vorgegebenen Hubfunktion verändert werden. Die Hubfunktion gibt den Zusammenhang zwischen der Aufwicklung, die durch die Wickelzeit oder den Spulendurchmesser definiert sein kann, und die jeweils einzustellenden Längen des Changierhubes an. Hierbei wird im Verlauf der Spulreise durch die Hubfunktion jedem Changierhub eine bestimmte Länge zugeordnet, wobei die Längen der Changierhübe kleiner sind als die jeweilig gewickelten Spulenbreiten. Somit kann die Hubfunktion auch als Maß angesehen werden, welches die Differenz zwischen der späteren Spulenbreite und der Länge des Changierhubes angibt. Zur Bildung geradliniger Stirnseiten dient eine Hubfunktion, bei welcher zu Beginn der Spulreise eine stetige Verkürzung des Changierhubes relativ zur Spulenbreite und zum Ende der Spulreise eine stetige Verlängerung des Changierhubes relativ zur Ende der Spulreise eine stetige Verlängerung des Changierhubes relativ zur Spulenbreite vorgegeben wird. Im mittleren Bereich ergeben sich somit die größten Abweichungen zwischen der Spulenbreite und der Länge des Changierhubes.

Die durch die Hubfunktion vorgegebenen Changierhubänderungen über der Spulreise sind dabei im wesentlichen von den Parametern wie Fadenspannung, die Einkräuselung des Fadens, dem Fadentiter, der Spulendichte und der Fadenablage, die durch den Kreuzungswinkel und die Fadenumkehr definiert ist, abhängig. So hat sich der Zusammenhang herausgestellt, daß beispielsweise ein texturierter Faden mit relativ geringer Einkräuselung eine Hubfunktion benötigt, die eine größere Abweichung zwischen der Spulenbreite und der Länge des Changierhubes im mittleren Bereich der Spule aufzeigt. Dagegen ist bei einer Wicklung einer Spule mit sehr hoher Spulendichte nur eine geringe Abweichung zwischen der Spulenbreite und der Länge des Changierhubes erforderlich.

Bei einer besonders vorteilhaften Weiterbildung der Erfindung wird während der Spulreise jedem gewickelten Spulendurchmesser eine bestimmte Länge des Changierhubes zugeordnet. Damit läßt sich eine sehr genaue geometrische Form der Kreuzspule erzeugen und reproduzieren.

Bei Kreuzspulen, die in der Weiterverarbeitung keiner bevorzugten Fadenführung unterliegen, ist die Verfahrensvariante gemäß Anspruch 2 besonders vorteilhaft. Hierbei werden durch die Hubfunktion beide Stirnseiten der Kreuzspule gleichmäßig gewickelt.

Um bei einem Weiterverarbeitungsprozeß möglichst gute Ablaufeigenschaften des Fadens von einer über Kopf abgezogenen Spule zu ermöglichen, ist die Verfahrensvariante gemäß Anspruch 3 bevorzugt einzusetzen. Hierbei können beide Stirnseiten in ihrer Formgebung unterschiedlich gewickelt sein.

Da eine Hubfunktion jeweils von einer am Anfang der Spulreise eingestellten maximalen Länge des Changierhubes und einer am Ende der Spulreise eingestellten Endlänge des Changierhubes ausgeht, ist die Hubfunktion für einen Enddurchmesser oder eine Winkellage (Böschungswinkel) vorgegeben. Insbesondere bei der Erzeugung von bikonischen Spulen ist es daher besonders von Vorteil, wenn zu jedem gewickelten Enddurchmesser einer Kreuzspule jeweils eine Hubfunktion zugeordnet ist, die einen bestimmten Böschungswinkel an zumindest einer Stimseite der Kreuzspule ergibt.

Ebenso führt bei der Wicklung von bikonischen Spulen eine Veränderung des Böschungswinkels dazu, daß gleichzeitig die Endlänge des Changierhubes verändert werden muß. Hierzu ist die Verfahrensvariante gemäß Anspruch 5 besonders vorteilhaft einsetzbar. Dabei ist jedem Böschungswinkel der Kreuzspule jeweils eine Hubfunktion zugeordnet. Jede der Hubfunktionen ist auf einen bestimmten Enddurchmesser der Kreuzspule festgelegt.

Bei der Wicklung von Kreuzspulen mit einer Stirnseite, die einen Winkel von 90° aufweist, wird die Maximallänge des Changierhubes zu Beginn der Spulreise und die Endlänge des Changierhubes am Ende der Spulreise jeweils gleich groß vorgegeben. Dagegen läßt sich durch Verkürzung der Endlänge des Changierhubes jeder beliebige Böschungswinkel an der Stirnseite der Spule einstellen.

Bei einer besonders vorteilhaften Verfahrensvariante wird die Hubfunktion in einer Steuereinrichtung hinterlegt und gespeichert. Die Steuereinrichtung ist mit dem Antrieb des Changierfadenführers verbunden, wobei der Antrieb die Changierbewegung und den Changierhub des Changierfadenführers beeinflußt. Die Hubfunktion könnte beispielsweise mittels eines Zeitprogramms in der Steuereinrichtung zu einer stetigen oder unstetigen Änderung des Changierhubes führen.

Um einen möglichst präzisen Aufbau der Spule zu erhalten, ist die Verfahrensvariante nach Anspruch 8 besonders vorteilhaft. Hierbei wird laufend der Ist-Durchmesser der Spule ermittelt, so daß der Antrieb durch die Steuereinrichtung mit der zu dem momentanen Spulendurchmesser vorgegebenen Länge des Changierhubes gesteuert wird.

Das erfindungsgemäße Verfahren ist unabhängig von der Wicklungsart. Als Wicklungsarten gelten hierbei die Wildwicklung, die Präzisionswicklung oder die Stufenpräzisionswicklung. Bei der Wildwicklung bleibt der Mittelwert der Changiergeschwindigkeit während der Spulreise im wesentlichen konstant. Hierbei ändert sich das Spulverhältnis (Spindeldrehzahl / Changiergeschwindigkeit) im Laufe der Spulreise stetig. Bei einer Präzisionswicklung wird das Spulverhältnis konstant gehalten. Bei einer Stufenpräzisionswicklung wird dagegen das Spulverhältnis nach einem vorgegebenen Programm in Stufen verändert.

Ebenso ist es besonders vorteilhaft, das erfindungsgemäße Verfahren mit den bekannten Verfahren zur Spiegelstörung oder mit bekannten Verfahren zur Atmung zu kombinieren. Damit können Kreuzspulen mit großem Durchmesser und großer Spulenlänge hergestellt werden, die bei hohen Abzugsgeschwindigkeiten von weit über 1.000 m/min und mehr einen störungsfreien Ablauf des Fadens über Kopf gewährleisten.

Die erfindungsgemäße Vorrichtung zur Durchführung des Verfahrens zeichnet sich durch eine hohe Flexibilität in der Herstellung der Spulen aus. Hierbei lassen sich sowohl die Böschungswinkel bei bikonischen Spulen als auch die Enddurchmesser der Spulen leicht variieren. Die Steuereinrichtung geht bei der Vorgabe des Changierhubs jeweils von einem momentanen Ist-Durchmesser der Spule aus. Hierzu ist die Steuereinrichtung mit einem die Drehzahl der Hülse erfassenden Sensor verbunden. In einem Datenspeicher sind eine oder mehrere Hubfunktionen hinterlegt. Ebenso ist die Aufwickelgeschwindigkeit als bekannte Größe in der Steuereinrichtung gespeichert. Mittels einer Recheneinheit läßt sich somit unmittelbar aus der Drehzahl der Hülse und der Aufwickelgeschwindigkeit der momentane Spulendurchmesser berechnen. Durch die Hubfunktion, die anhand einer Wertetabelle jedem Spulendurchmesser eine bestimmte für den Prozeß optimierte Länge des Changierhubs zuordnet, ist die einstellende Länge des Changierhubes bestimmt. Damit wird über die Steuereinrichtung der Antrieb des Changierfadenführers zu jeder Zeit der Spulreise mit einem optimalen Changierhub gesteuert.

Die Flexibilität der Vorrichtung wird durch die besonders vorteilhafte Weiterbildung der Erfindung gemäß Anspruch 12 noch erhöht. Hierbei wird der Changierfadenführer mittels eines Motors, insbesondere eines Schrittmotors, angetrieben. Damit besteht die Möglichkeit, die Changiergeschwindigkeit mit der jeweiligen Längenänderung des Changierhubes zu koppeln. Eine Verkürzung des Changierhubes kann damit bei konstanter Changiergeschwindigkeit oder bei konstant abgelegter Fadenmenge pro Zeit erfolgen.

Die Kopplung zwischen dem Changierfadenführer und dem Motor ist dabei vorteilhaft als Riementrieb ausgebildet. Hierzu weist der Motor eine Antriebsscheibe auf, die einen über zumindest eine Riemenscheibe geführten Riemen antreibt. An dem Riemen ist der Changierfadenführer befestigt und wird innerhalb der Spulbreite hin- und herbewegt.

Um eine gleichmäßige Aufwickelgeschwindigkeit zu erhalten, wird die Hülse bzw. die Spule vorteilhaft durch eine am Umfang der Hülse oder der Spule anliegende Treibwalze angetrieben. Hierzu ist die Hülse an einem Spulenhalter zwischen zwei Zentriertellern gespannt, wobei der Sensor zur Sensierung der Drehzahl der Hülse am Spulenhalter angeordnet ist.

Besonders vorteilhaft ist hierbei, wenn der Sensor gemäß Anspruch 15 als Impulsgeber ausgeführt ist. Der Impuls signalisiert somit eine Umdrehung der Drehzahl sowie eine Nullage der Spule. Es ist jedoch auch möglich, mehrere Markierungen an einem der Spannteller vorzunehmen, so daß pro Umdrehung mehrere Impulse signalisiert werden.

Die Weiterbildung der Erfindung gemäß Anspruch 15 besitzt zudem den Vorteil, daß aus dem Sensorsignal neben der Drehzahl der Spule auch die Winkellage der Spule hervorgeht. Damit besteht die Möglichkeit, die Fadenumkehr in den einzelnen Fadenlagen gleichmäßig am Umfang der Spule zu verteilen.

Weitere vorteilhafte Weiterbildungen der Erfindung sind in den übrigen abhängigen Ansprüchen definiert.

Das Verfahren sowie die Vorrichtung zur Durchführung des Verfahrens sind anhand einiger Ausführungsbeispiele im folgenden unter Hinweis auf die beigefügten Zeichnungen näher beschrieben.

Es stellen dar:
- Fig. 1: schematisch einen Halbschnitt einer fertig gewickelten bikonischen Kreuzspule;
- Fig. 2: schematisch einen Halbschnitt einer Kreuzspule mit rechtwinkeligen Stirnseiten;
- Fig. 3: schematisch eine erfindungsgemäße Vorrichtung zur Durchführung des Verfahrens;
- Fig. 4: schematisch die Steuereinrichtung der Vorrichtung aus Fig. 3.

In Fig. 1 ist schematisch ein Halbschnitt einer bikonisch gewickelten Kreuzspule dargestellt. Die Kreuzspule 6 ist auf einer Hülse 7 gewickelt. Auf der Hülsenoberfläche weist die Spule eine maximale Spulenbreite Bₘₐₓ auf. Der Spulendurchmesser ist in der Darstellung in Fig. 1 auf einer Ordinate eingetragen. Die Kreuzspule besitzt den Enddurchmesser D_{En}. Die Stirnseiten 22 und 23 sind jeweils mit einem Böschungswinkel α schräg ausgeführt. Hierzu wurde zu Beginn der Spulreise der Changierhub mit einer maximalen Länge H_{An} gewickelt. Die Maximallänge des Changierhubes entspricht dabei der maximalen Spulenbreite auf der Oberfläche der Hülse 7. Am Ende der Spulreise ist der Changierhub mit einer verkürzten Länge H_{En} eingestellt. Durch die Endlänge H_{EN} des Changierhubes sowie der Maximallänge H_{An} des Changierhubes ist der Böschungswinkel α festgelegt. Um eine gradlinige Stirnseite 23 zu erhalten, wurde während der Spulreise der Changierhub in seiner Länge H nach einer vorgegebenen Hubfunktion F₁ verändert. Die Hubfunktion F₁ ist in Fig. 1 gestrichelt neben der Stirnseite 23 eingetragen. Dabei zeigt der Verlauf der Hubfunktion über den Spulendurchmesser eine Abweichung zu der Spulenbreite. Zu Beginn der Spulreise wird die Länge des Changierhubes H vermindert. Nach Erreichen eines Spulendurchmessers D_{U} erfolgt keine weitere Verminderung des Changierhubes. Der Changierhub wird nach dem Wickeln des Spulendurchmessers D_{U} gemäß der Hubfunktion F₁ stetig verlängert, so daß am Ende der Spulreise beim Endspulendurchmesser die Endlänge H_{En} des Changierhubes eingestellt ist. Am Ende der Spulreise ergibt somit die nach der Hubfunktion F₁ gewickelte Spule die in Fig. 1 dick gezeichnete Stirnseite 23. Somit wird gezielt die bei einer Spule auftretende Ausbauchung derart beeinflußt, daß sich eine gerade Stirnseite ergibt.

An dem gegenüberliegenden Ende der Spule erfolgt hier die Fadenumkehr während der Spulreise nach der Hubfunktion F₂. Die Hubfunktion F₂ ist identisch zu der Hubfunktion F₁, so daß der Changierhub an beiden Spulenenden gleichmäßig verkürzt und verlängert wird. Die Stirnseite 22 ist somit symmetrisch zu der Stimseite 23 ausgebildet.

Die Hubfunktion F stellt in diesem Fall die Abhängigkeit des Changierhubes vom Spulendurchmesser dar. Somit wird hier jedem Spulendurchmesser während der Spulreise eine bestimmte Länge des Changierhubes zugeordnet. Es ist jedoch auch möglich, die Hubfunktion in Abhängigkeit von der Wickelzeit anzugeben. In diesem Fall würde jedem Wickelzeitpunkt eine bestimmte Changierhublänge zugeordnet.

In Fig. 2 ist ein weiteres Ausführungsbeispiel einer gewickelten Spule im Halbschnitt dargestellt. Die Spule 6 ist auf der Hülse 7 gewickelt. Auf einer Ordinate rechtwinkelig zur Hülsenoberfläche ist der Spulendurchmesser D aufgetragen. Die Spule 6 besitzt nach Fertigstellung einen Enddurchmesser D_{En}. Bei diesem Ausführungsbeispiel besitzt die Spule 6 zwei unterschiedlich ausgebildete Seitenflächen 23 und 22. Die Seitenfläche 23 ist rechtwinkelig ausgebildet mit einem Böschungswinkel α₁=90°. Die gegenüberliegende Seitenfläche 22 ist zu Beginn der Spulreise ebenfalls mit einem Böschungswinkel α =90° gewickelt. Kurz vor Ende der Spulreise beim Spulendurchmesser D_{B} ist der Böschungswinkel von dem Winkel α₁ in den Winkel α₂ kleiner 90° geändert.

Um nach Fertigstellung der Spule die in der Fig. 2 dargestellten Stirnseiten 23 und 22 zu erhalten, ist die Stirnseite 22 nach der Hubfunktion F₁ und die Stirnseite 22 nach der Hubfunktion F₂ gewickelt. Die Veränderungen des Changierhubes über den Durchmesser sind dabei gestrichelt eingetragen. Hierbei ist zu Beginn der Spulreise der Changierhub mit einer Maximallänge H_{An} eingestellt. Bei fortschreitender Wicklung wird an beiden Spulenenden der Changierhub entsprechend den Hubfunktionen F₁ und F₂ zunächst verringert. Im mittleren Durchmesserbereich der Spule erfolgt entsprechend der Hubfunktionen F₁ und F₂ eine Verlängerung des Changierhubes bis am Ende der Spulreise die Länge H_{En} des Changierhubes erreicht ist. Die Verkürzung und die Verlängerung des Changierhubes während der Spulreise sind auf beiden Seiten Durch die Hubfunktionen F₁ und F₂ vorgegeben, die unter Berücksichtigung der Fadenparameter und der Wicklungsparameter zu der gewünschten Formgebung der Stirnseiten führt. Grundsätzlich sind die Changierhubänderungen über der Spulreise zur Erzeugung einer möglichst gradlinigen bikonischen oder gradlinigen rechtwinkligen Stirnseite derart vorgegeben, daß die Fadenspannung bei der Aufwicklung, die Einkräuselung des Fadens, die Spulendichte sowie die Fadenablage im Zusammenspiel zu der gewünschten Formgebung der Stirnseiten führt. Das erfindungsgemäße Verfahren zeichnet sich dadurch aus, daß es Formänderungen der Spule gezielt nutzt, um eine optimale geometrische Form der Spule herzustellen.

In Fig. 3 ist ein Ausführungsbeispiel einer erfindungsgemäßen Vorrichtung gezeigt, wie sie beispielsweise in einer Texturiermaschine eingesetzt sein kann. An den freien Enden eines gabelförmigen Spulenhalters 21 sind zwei sich gegenüberliegende Zentrierteller 8 und 9 drehbar gelagert. Der Spulenhalter 21 ist an einer Schwenkachse (hier nicht gezeigt) in einem Maschinengestell schwenkbar gelagert. Zwischen den Zentriertellern 8 und 9 ist eine Hülse 7 zur Aufnahme einer Spule 6 gespannt. An der Oberfläche der Hülse 7 bzw. der Spule 6 liegt eine Treibwalze 5 an. Die Treibwalze 5 ist auf einer Antriebswelle 11 befestigt. Die Antriebswelle 11 ist an einem Ende mit dem Walzenmotor 10 gekoppelt. Der Walzenmotor 10 treibt die Treibwalze 5 mit im wesentlichen konstanter Geschwindigkeit an. Über Friktion wird nun die Hülse 7 bzw. die Spule 6 mittels der Treibwalze 5 mit einer Aufwickelgeschwindigkeit angetrieben, die ein Aufwickeln eines Fadens 1 mit im wesentlichen konstanter Fadengeschwindigkeit ermöglicht. Die Aufwickelgeschwindigkeit bleibt während der Spulreise konstant.

Vor der Treibwalze 5 ist eine Changiereinrichtung 2 angeordnet. Die Changiereinrichtung 2 ist als sogenannte Riemenchangierung aufgebaut. Hierbei ist ein Changierfadenführer 3 an einem endlosen Riemen 16 befestigt. Der Riemen 16 wird zwischen zwei Riemenscheiben 15.1 und 15.2 parallel zur Hülse 7 geführt. In der Riemenebene ist eine vom Riemen teilumschlungene Antriebsscheibe 14 parallel zu den Riemenscheiben 15.1 und 15.2 angeordnet. Die Antriebsscheibe 14 ist auf einer Antriebswelle 13 eines Motors 12 befestigt. Der Motor treibt die Antriebsscheibe 14 oszillierend an, so daß der Changierfadenführer 3 in dem Bereich zwischen den Riemenscheiben 15.1 und 15.2 hin- und hergeführt wird. Der Motor 12 ist über eine Steuereinrichtung 4 steuerbar. Die Steuereinrichtung 4 steht in Verbindung mit einem an dem Spulenhalter 21 angeordneten Sensor 17, der die Drehzahl der Hülse 7 erfaßt und als Signal der Steuereinrichtung 4 aufgibt.

Der Sensor 17 ist in diesem Ausführungsbeispiel als ein Impulsgeber ausgeführt, der eine Fangnut 19 in dem Zentrierteller 8 sensiert. Die Fangnut 19 gehört zu einer Fangeinrichtung 18, die zu Beginn der Spulreise den Faden 1 fängt und ein Anwickeln des Fadens auf der Hülse 7 ermöglicht. Der Sensor 17 gibt hierbei pro Umdrehung ein Signal in Abhängigkeit von der immer wiederkehrenden Fangnut 19. Diese Impulse werden in der Steuereinrichtung zur Auswertung der Lage und der Drehzahl der Hülse 7 umgewandelt. Die Hülse 7 ist derart zwischen die Zentrierteller 8 und 9 eingespannt, daß die Zentrierteller 8 und 9 ohne Schlupf mit der Drehzahl der Hülse umlaufen.

Bei der in Fig. 3 dargestellten Situation wird ein Faden 1 zu der Kreuzspule 6 auf der Hülse 7 gewickelt. Der Faden 1 wird hierbei in einer Führungsnut des Changierfadenführers 3 geführt. Der Changierfadenführer wird innerhalb der Spulbreite durch die Changiereinrichtung 2 hin- und hergeführt. Hierbei sind die Bewegung und die Changierhublänge durch den Motor 12, der beispielsweise als Schrittmotor ausgeführt sein könnte, vorgegeben. Der anwachsende Spulendurchmesser der Kreuzspule 6 wird durch eine Schwenkbewegung des Spulenhalters 21 ermöglicht. Der Spulenhalter 21 weist hierzu Kraftgeber auf (hier nicht gezeigt), die einerseits einen zum Antrieb der Spule erforderlichen Anpreßdruck zwischen der Spule 6 und der Treibwalze 5 erzeugen und andererseits eine Schwenkbewegung des Spulenhalters 21 ermöglichen.

Die Changiergeschwindigkeit des Changierfadenführers 3 sowie die Länge des Changierhubes wird durch die Steuereinrichtung 4 vorgegeben, die zu einer entsprechenden Ansteuerung des Motors 12 führt. Zur Ansteuerung wird der Steuereinrichtung 4 die Hubfunktion F sowie die Aufwickelgeschwindigkeit V aufgegeben. Wie in Fig. 4 dargestellt, weist die Steuereinrichtung 4 hierzu einen Datenspeicher 24 auf. In dem Datenspeicher 24 sind neben der Hubfunktion F und der Aufwickelgeschwindigkeit weitere Steuerungsprogramme hinterlegt. Als Beispiel wurde in Fig. 4 die Changiergeschwindigkeit DH in Form von Anzahl der Doppelhübe pro Zeiteinheit dem Datenspeicher 24 zugeführt. In der Steuereinrichtung 4 ist zumindest eine Recheneinheit 25, die über eine Signalleitung von dem Sensor 17 laufend die aktuelle Drehzahl u der Hülse 7 erhält. In der Recheneinheit 25 wird sodann auf der im Datenspeicher 24 hinterlegten Aufwickelgeschwindigkeit v und der Drehzahl u der jeweilige momentane Spulendurchmesser D aus der Beziehung D=v/(π*u) errechnet. Der ermittelte Spulendurchmesser D und die Hubfunktion F werden einem Komperator 26 aufgegeben, der die zu dem momentanen Spulendurchmesser zugehörige Länge des Changierhubes ermittelt. Diese Länge des Changierhubes H wird sodann einer Steuereinheit 27 aufgegeben. Die Steuereinheit 27 ist mit dem Motor 12 gekoppelt und führt eine entsprechende Ansteuerung des Motors aus. Gleichzeitig erfolgt durch die Steuereinheit 27 die Vorgabe der Changiergeschwindigkeit bzw. die Vorgabe von Steuerprogrammen zur Spiegelstörung oder Atmung. Derartige Steuerprogramme können dabei auch in Abhängigkeit von dem jeweiligen Spulendurchmesser ausgeführt werden.

Die erfindungsgemäße Vorrichtung zeichnet sich durch eine hohe Flexibilität sowie eine hohe Präzision beim Aufwickeln der Spule aus. Dies wird dadurch erreicht, daß zu jeder Zeit der Spulreise der momentane Spulendurchmesser bekannt ist und somit zur Formgebung der Spule eine sehr genaue Steuerung des Changierhubes während der Spulreise ermöglicht wird.

### Bezugszeichenliste

- 1: Faden
- 2: Changiereinrichtung
- 3: Changierfadenführer
- 4: Steuereinrichtung
- 5: Treibwalze
- 6: Kreuzspule
- 7: Hülse
- 8: Zentrierteller
- 9: Zentrierteller
- 10: Walzenmotor
- 11: Antriebswelle
- 12: Motor
- 13: Antriebswelle
- 14: Antriebsscheibe
- 15: Riemenscheibe
- 16: Riemen
- 17: Sensor
- 18: Fangeinrichtung
- 19: Fangnut
- 20: Fadenreserve
- 21: Spulenhalter
- 22: Stirnseite
- 23: Stirnseite
- 24: Datenspeicher
- 25: Recheneinheit
- 26: Komperator
- 27: Steuereinheit

## Patentansprüche

1. Verfahren zum Aufwickeln eines kontinuierlich zulaufenden Fadens (1) zu einer Kreuzspule (6), bei welchem der Faden (1) mittels eines Changierfadenführers (3) innerhalb eines Changierhubes hin- und hergeführt und auf der Spule abgelegt wird, bei welchem der Changierhub des Changierfadenführers (3) innerhalb der Spulenbreite der Kreuzspule (6) in seiner Länge veränderbar ist und bei welchem zu Beginn der Aufwicklung eine maximale Länge des Changierhubes und am Ende der Aufwicklung eine Endlänge des Changierhubes zur Festlegung einer Winkellage der mit geradlinigen Stirnseiten (22, 23) zu bildenden Kreuzspule (6) vorgegeben ist, **dadurch gekennzeichnet ist, dass** die Länge des Changierhubes während der Aufwicklung zwischen Maximallänge und Endlänge des Changierhubes nach einer vorgegebenen Hubfunktion (F) verändert wird, die jedem gewickelten Spulendurchmesser oder jedem einem gewickelten Spulendurchmesser entsprechenden Zeitpunkt der Aufwicklung eine bestimmte Länge des Changierhubes zuordnet, wobei für jeden Spulendurchmesser die Länge des Changierhubes kleiner ist als die bei diesem Durchmesser sich ausbildende Spulenbreite der mit geradlinigen Stirnseiten (22, 23) gebildeten Kreuzspule (6), wobei die Hubfunktion (F) zu Beginn der Aufwicklung eine stetige Verkürzung des Changierhubes relativ zur Spulenbreite und zum Ende der Aufwicklung eine stetige Verlängerung des Changierhubes relativ zur Spulenbreite vorgibt, so dass die größten Abweichungen zwischen der Spulenbreite und der Länge des Changierhubes sich im mittleren Bereich ergeben.

2. Verfahren nach Anspruch 1, **dadurch gekennzeichnet, dass** die Hubfunktion (F) an den Stirnseiten (22, 23) der Kreuzspule (6) eine symmetrische Verkürzung und symmetrische Verlängerung des Changierhubes bewirkt.

3. Verfahren nach einem der Ansprüche 1 oder 2, **dadurch gekennzeichnet, dass** die Hubfunktion (F) an den Stirnseiten (22, 23) der Kreuzspule (6) eine asymmetrische Verkürzung und asymmetrische Verlängerung des Changierhubes bewirkt.

4. Verfahren nach einem der vorgenannten Ansprüche, **dadurch gekennzeichnet, dass** jedem gewickelten Enddurchmesser der Kreuzspule (6) jeweils eine Hubfunktion (F) zugeordnet ist, die eine bestimmte Winkellage an zumindest einer Stirnseite (22; 23) der Kreuzspule (6) ergeben.

5. Verfahren nach einem der vorgenannten Ansprüche, **dadurch gekennzeichnet, dass** jeder gewickelten Winkellage der Kreuzspule (6) jeweils eine Hubfunktion (F) zugeordnet ist, die einen bestimmten Enddurchmesser der Kreuzspule (6) ergibt.

6. Verfahren nach einem der vorgenannten Ansprüche, **dadurch gekennzeichnet, dass** die maximale Länge und die Endlänge des Changierhubes bei einer Winkellage von 90° gleich groß sind und bei einer Winkellage kleiner 90° die maximale Länge größer ist als die Endlänge des Changierhubes.

7. Verfahren nach einem der vorgenannten Ansprüche, **dadurch gekennzeichnet, dass** der Changierfadenführer (3) durch einen steuerbaren Antrieb angetrieben wird, welcher mit einer Steuereinrichtung (4) verbunden ist, und dass die Hubfunktion/en (F) in der Steuereinrichtung (4) gespeichert ist/sind.

8. Verfahren nach Anspruch 7, **dadurch gekennzeichnet, dass** die Drehzahl der Kreuzspule (6) erfasst und der Steuereinrichtung (4) aufgegeben wird, dass die Steuereinrichtung (4) den momentanen Spulendurchmesser aus der Drehzahl der Kreuzspule (6) und der Aufwickelgeschwindigkeit ermittelt, so dass die Steuereinrichtung (4) den Antrieb mit der zu dem momentanen Spulendurchmesser vorgegebenen Länge des Changierhubes steuert.

9. Verfahren nach einem der vorgenannten Ansprüche, **dadurch gekennzeichnet, dass** während der Aufwicklung die Changiergeschwindigkeit nach einem vorgegebenen Steuerprogramm veränderbar ist.

10. Verfahren nach einem der vorgenannten Ansprüche, **dadurch gekennzeichnet, dass** während der Aufwicklung der Changierhub nach einer vorgegebenen Atmungsfunktion periodisch veränderbar ist.

11. Vorrichtung zur Durchführung des Verfahrens nach einem der Ansprüche 1 bis 10 mit einer angetrieben Hülse (7), auf welcher ein Faden (1) innerhalb einer Spulenbreite (B) zu einer Kreuzspule (6) gewickelt wird, mit einem beweglichen Changierfadenführer (3), welcher durch einen Antrieb (12) innerhalb eines in seiner Länge veränderbaren Changierhubes hin- und herführbar ist, und mit einer Steuereinrichtung (4) zur Steuerung des Changierhubes, wobei die Steuereinrichtung (4) mit einem die Drehzahl der Hülse (7) erfassenden Sensor (17) verbunden ist, wobei die Steuereinrichtung (4) einen Datenspeicher (24) zur Aufnahme zumindest einer Hubfunktion (F) und einer Aufwickelgeschwindigkeit (v) besitzt, wobei die Steuereinrichtung (4) mit dem Antrieb (12) des Changierfadenrührers (3) verbunden ist, um eine durch die Hubfunktion (F) vorgegebene Länge des Changierhubes anzusteuern, **dadurch gekennzeichnet, dass** die Steuereinrichtung (4) eine Recheneinheit (25) zur Ermittlung des momentanen Spulendurchmessers (D) aufweist und dass, die Länge des Changierhubes so angesteuert wird dass jedem gewickelten Spulendurchmesser (D) oder jedem einem gewickelten Spulendurchmesser (D) entsprechenden Zeitpunkt der Aufwicklung eine bestimmte Länge des Changierhubes zugeordnet ist, wobei für jeden Spulendurchmesser die Länge des Changierhubes kleiner ist als die bei diesem Durchmesser sich ausbildende Spulenbreite der mit geradlinigen Stirnseiten (22, 23) gebildeten Kreuzspule (6), wobei die Hubfunktion (F) zu Beginn der Aufwicklung eine stetige Verkürzung des Changierhubes relativ zur Spulenbreite und zum Ende der Aufwicklung eine stetige Verlängerung des Changierhubes relativ zur Spulenbreite vorgibt, so dass die größten Abweichungen zwischen der Spulenbreite und der Länge des Changierhubes sich im mittleren Bereich ergeben.

12. Vorrichtung nach Anspruch 11, **dadurch gekennzeichnet, dass** der Antrieb des Changierfadenführers (3) ein Motor (12), insbesondere ein Schrittmotor ist, der die Changierbewegung und den Changierhub des Changierfadenführers (3) steuert und durch die Steuereinrichtung (4) ansteuerbar ist.

13. Vorrichtung nach Anspruch 12, **dadurch gekennzeichnet, dass** der Motor eine Antriebsscheibe (14) aufweist, die einen über zumindest einer Riemenscheibe (15) geführten Riemen (16) antreibt, an welchem der Changierfadenführer (3) befestigt ist.

14. Vorrichtung nach Anspruch 11 bis 13, **dadurch gekennzeichnet, dass** die Hülse (7) zwischen zwei an einem Spulenhalter (21) angeordneten Zentrierteller (8, 9) gespannt ist und durch eine am Umfang der Hülse (7) / Spule (6) anliegende Treibwalze (5) angetrieben wird, wobei der Sensor (17) am Spulenhalter (21) angeordnet ist.

15. Vorrichtung nach Anspruch 14, **dadurch gekennzeichnet, dass** der Sensor (17) ein Impulsgeber ist, welcher eine Umdrehung des Zentriertellers (8) durch einen Impuls der Steuereinrichtung (4) signalisiert, und daß die Steuereinrichtung (4) eine Zähleinheit aufweist, welche aus der Anzahl der Impulse pro Zeiteinheit die Drehzahl der Hülse (7) bestimmt.

## Claims

1. Method of winding a continuously advancing yarn (1) to a cross-wound package (6), wherein the yarn (1) is reciprocated by means of a traversing yarn guide (3) within a traverse stroke, and deposited on the package, wherein the traverse stroke of the traversing yam guide (3) is variable in its length within the package width of the cross-wound package (6), and wherein at the beginning of the winding a maximum length of the traverse stroke is predetermined and at the end of the winding an end length of the traverse stroke for defining an angular position of the cross-wound package which is to be formed with straight-bordered end faces, **characterized in that** the length of the traverse stroke is varied during the winding between maximum length of the traverse stroke and end length of the traverse stroke by a predetermined stroke function (F) which associates each wound package diameter or each point of time corresponding to the wound package diameter to a determined length of the traverse stroke, said length of the traverse stroke of each package diameter being smaller than the formed package width of the cross-wound package (6) with the respective diameter and having straight-bordered end faces (22, 23), wherein the stroke function (F) predetermines a continuous shortening of the traverse stroke relative to the package width at the beginning of winding and a continuous lengthening of the traverse stroke relative to the package width at the end of winding, so that the largest variation between the package width and the length of the traverse stroke arise in the middle stage.

2. Method according to claim 1, **characterized in that** the stroke function (F) effects on the end faces (22, 23) of the cross-wound package (6) a symmetrical shortening and a symmetrical lengthening of the traverse stroke.

3. Method according to claim 1 or 2, **characterized in that** the stroke function (F) effects on the end faces (22, 23) of the cross-wound package (6) an asymmetrical shortening and an asymmetrical lengthening of the traverse stroke.

4. Method according to one of the foregoing claims, **characterized in that** respectively one stroke function (F) is associated to each wound end diameter of the cross-wound package, the stroke function (F) resulting in a certain angular position on at least one face end (22, 23) of the cross-wound package (6).

5. Method according to one of the foregoing claims, **characterized in that** respectively one stroke function (F) is associated to each wound angular position of the cross-wound package (6), the stroke function (F) resulting in a certain end diameter of the cross-wound package (6).

6. Method according to one of the foregoing claims, **characterized in that** the maximum length and the end length of the traverse stroke are identical at an angular position of 90°, and that at an angular position smaller than 90° the maximum length is greater than the end length of the traverse stroke.

7. Method according to one of the foregoing claims, **characterized in that** the traversing yam guide (3) is driven by a controllable drive, which connects to a controller (4), and that the stroke function (F) or functions is or are stored in the controller (4).

8. Method according to claim 7, **characterized in that** the rotational speed of the cross-wound package (6) is measured and supplied to the controller (4), that the controller (4) determines the instantaneous package diameter from the rotational speed of the cross-wound package (6) and the winding speed, so that the controller (4) controls the drive with the length of the traverse stroke, which is predetermined for the instantaneous package diameter.

9. Method according to one of the foregoing claims, **characterized in that** during the winding, the traversing speed is variable by a predetermined control program.

10. Method according to one of the foregoing claims, **characterized in that** during the winding, the traverse stroke is periodically variable by a predetermined stroke modification function.

11. Device for carrying out the method of one of claims 1-10, with a driven tube (7), on which a yam (1) is wound within a package width (B) to a cross-wound package (6), with a movable traversing yam guide (3), which is adapted for reciprocal movement by a drive (12) within a traverse stroke, which is variable in its length, and with a controller (4) for controlling the traverse drive, wherein the controller (4) connects to a sensor (17), which measures the rotational speed of the tube (7), that the controller (4) possesses a data storage (24) for receiving at least one stroke function (F) and a winding speed (v), wherein the controller (4) is connected to the drive (12) of the traversing yarn guide (3) to control a length of the traverse stroke, which is predetennined by the stroke function (F), **characterized in that** the controller (4) comprises a computing unit (25) for determining the instantaneous package diameter (D), and that the length of the traverse stroke is so affected that each wound package diameter (D) or each point of time corresponding to the wound package diameter (D) is associated to a determined length of the traverse stroke, said length of the traverse stroke of each package diameter being smaller than the formed package width of the cross-wound package (6) with the respective diameter and having straight-bordered end faces (22, 23), wherein the stroke function (F) predetermines a continuous shortening of the traverse stroke relative to the package width at the beginning of winding and a continuous lengthening of the traverse stroke relative to the package width at the end of winding, so that the largest variation between the package width and the length of the traverse stroke arise in the middle stage.

12. Device according to claim 11, **characterized in that** the drive of the traversing yam guide (3) is a motor (12), in particular a stepping motor, which controls the traversing movement and the traverse stroke of the traversing yarn guide (3), and is activatable by the controller (4).

13. Device according to claim 12, **characterized in that** the motor comprises a drive pulley (14), which drives a belt (16) that advances over at least one belt pulley (15), with the belt (16) mounting the traversing yarn guide (3).

14. Device according to claims 11-13, **characterized in that** the tube (7) is clamped between two centering plates (8,9) arranged on a package holder (21), and that it is driven by a drive roll (5) in circumferential contact with the tube (7)/package (6), with the sensor (17) being arranged on the package holder (21).

15. Device of claim 16, **characterized in that** the sensor (17) is a pulse transmitter, which signals to the controller (4) a revolution of the centering plate (8) by a pulse, and that the controller (4) comprises a counting unit, which determines the rotational speed of the tube (7) from the number of pulses per unit time.

## Revendications

1. Procédé pour enrouler un fil (1) en marche continue en une bobine croisée (6), dans lequel le fil (1) est guidé en va-et-vient à l'intérieur d'une course de va-et-vient au moyen d'un guide-fil de va-et-vient (3) et est déposé sur la bobine, dans lequel la course de va-et-vient du guide-fil de va-et-vient (3) est modifiable quant à sa longueur à l'intérieur de la largeur de bobine de la bobine croisée (6) et dans lequel au début de l'enroulement une longueur maximale de la course de va-et-vient et à la fin de l'enroulement une longueur d'extrémité de la course de va-et-vient est prédéterminée pour définir une position d'angle de la bobine croisée (6) devant être formée avec des faces frontales rectilignes (22, 23), **caractérisé en ce que** durant l'enroulement la longueur de la course de va-et-vient est modifiée selon une fonction de course prédéterminée (F) entre la longueur maximale et la longueur d'extrémité de la course de va-et-vient, laquelle fonction de course (F) associe une longueur donnée de la course de va-et-vient à chaque diamètre de bobine enroulé ou à chaque moment de l'enroulement correspondant à un diamètre de bobine enroulé, dans quel cas pour chaque diamètre de bobine la longueur de la course de va-et-vient est plus petite que la largeur de bobine se formant dans le cas de ce diamètre de la bobine croisée (6) formée avec des faces frontales rectilignes (22, 23), dans quel cas au début de l'enroulement la fonction de course (F) prescrit un raccourcissement continuel de la course de va-et-vient relativement à la largeur de bobine et vers la fin de l'enroulement prescrit un allongement de la course de va-et-vient relativement à la largeur de bobine, de sorte que les plus grands écarts entre la largeur de bobine et la longueur de la course de va-et-vient se produisent dans la zone médiane.

2. Procédé selon la revendication 1, **caractérisé en ce que** la fonction de course (F) effectue un raccourcissement symétrique et un prolongement symétrique de la course de va-et-vient sur les faces frontales (22, 23) de la bobine croisée (6).

3. Procédé selon l'une des revendications 1 ou 2, **caractérisé en ce que** la fonction de course (F) effectue un raccourcissement asymétrique et un prolongement asymétrique de la course de va-et-vient sur les faces frontales (22, 23) de la bobine croisée (6).

4. Procédé selon l'une des revendications précédentes, **caractérisé en ce qu'**à chaque diamètre final enroulé de la bobine croisée (6) on associe respectivement une fonction de course (F) qui produisent une position d'angle donnée sur au moins une face frontale (22 ; 23) de la bobine croisée (6).

5. Procédé selon l'une des revendications précédentes, **caractérisé en ce qu'**à chaque position d'angle enroulée de la bobine croisée (6) on associe respectivement une fonction de course (F) qui produit un diamètre final donné de la bobine croisée (6).

6. Procédé selon l'une des revendications précédentes, **caractérisé en ce que** la longueur maximale et la longueur d'extrémité de la course de va-et-vient ont la même longueur à une position d'angle de 90° et que dans le cas d'une position d'angle plus petite que 90° la longueur maximale est plus grande que la longueur d'extrémité de la course de va-et-vient.

7. Procédé selon l'une des revendications précédentes, **caractérisé en ce que** le guide-fil de va-et-vient (3) est entraîné par un entraînement commandable qui est relié à un dispositif de commande (4) et **en ce que** la/les fonction(s) de course (F) est/sont mémorisée(s) dans le dispositif de commande (4).

8. Procédé selon la revendication 7, **caractérisé en ce que** le nombre de tours de la bobine croisée (6) est déterminé et est fourni au dispositif de commande (4), **en ce que** le dispositif de commande (4) détermine à partir du nombre de tours de la bobine croisée (6) et de la vitesse d'enroulement le diamètre momentané de la bobine, de sorte que le dispositif de commande (4) commande l'entraînement avec la longueur de la course de va-et-vient qui est prédéterminée pour le diamètre momentané de la bobine.

9. Procédé selon l'une des revendications précédentes, **caractérisé en ce que** durant l'enroulement la vitesse de va-et-vient est modifiable selon un programme de commande prédéterminé.

10. Procédé selon l'une des revendications précédentes, **caractérisé en ce que** durant l'enroulement la course de va-et-vient est modifiable périodiquement selon une fonction de respiration prédéterminée.

11. Dispositif pour la mise en oeuvre du procédé selon l'une des revendications 1 à 10, avec un tube entraîné (7) sur lequel un fil (1) est enroulé en une bobine croisée (6) à l'intérieur d'une largeur de bobine (B), avec un guide-fil de va-et-vient mobile (3) qui au moyen d'un entraînement (12) peut être guidé en va-et-vient à l'intérieur d'une course de va-et-vient qui est modifiable quant à sa longueur, et avec un dispositif de commande (4) pour commander la course de va-et-vient, dans quel cas le dispositif de commande (4) est relié à un capteur (17) qui détermine le nombre de tours du tube (7), dans quel cas le dispositif de commande (4) possède une mémoire de données (24) pour recevoir au moins une fonction de course (F) et une vitesse d'enroulement (v), le dispositif de commande (4) étant relié à l'entraînement (12) du guide-fil de va-et-vient (3) pour commander une longueur de la course de va-et-vient prédéterminée par la fonction de course (F), **caractérisé en ce que** le dispositif de commande (4) a une unité de calcul (25) pour déterminer le diamètre (D) momentané de la bobine et **en ce que** la longueur de la course de va-et-vient est commandée de telle manière qu'une longueur donnée de la course de va-et-vient est associée à chaque diamètre (D) de bobine enroulé ou à chaque moment de l'enroulement correspondant à un diamètre de bobine (D) enroulé, dans quel cas pour chaque diamètre de bobine la longueur de la course de va-et-vient est plus petite que la largeur de bobine de la bobine croisée (6) formée avec des faces frontales (22, 23) rectilignes, largeur se formant dans le cas de ce diamètre, dans quel cas la fonction de course (F) prescrit au début de l'enroulement un raccourcissement constant de la course de va-et-vient relativement à la largeur de bobine et vers la fin de l'enroulement une prolongation constante de la course de va-et-vient relativement à la largeur de bobine, de sorte que les plus grands écarts entre la largeur de bobine et la longueur de la course de va-et-vient se produisent dans la zone médiane.

12. Dispositif selon la revendication 11, **caractérisé en ce que** l'entraînement du guide-fil de va-et-vient (3) est un moteur (12), notamment un moteur pas à pas, qui commande le mouvement de va-et-vient et la course de va-et-vient du guide-fil de va-et-vient (3) et qui peut être commandé par le dispositif de commande (4).

13. Dispositif selon la revendication 12, **caractérisé en ce que** le moteur a une poulie d'entraînement (14) qui entraîne une courroie (16) guidée par au moins une poulie pour courroies (15), courroie (16) sur laquelle le guide-fil de va-et-vient (3) est fixé.

14. Dispositif selon la revendication 11 à 13, **caractérisé en ce que** le tube (7) est serré entre deux disques de centrage (8, 9) agencés sur une retenue de bobine (21) et est entraîné par un rouleau entraîneur (5) s'appliquant contre la périphérie du tube (7)/de la bobine (6), le capteur (17) étant agencé sur la retenue de bobine (21).

15. Dispositif selon la revendication 14, **caractérisé en ce que** le capteur (17) est un générateur d'impulsions (17) qui signale par une impulsion une révolution du disque de centrage (8) au dispositif de commande (4) et **en ce que** le dispositif de commande (4) a une unité de compte qui à partir du nombre des impulsions par unité de temps détermine le nombre de tours du tube (7).
